# FASCICULE DE BREVET EUROPEEN

(11) **EP 0 516 501 B1**
(45) Date de publication et mention de la délivrance du brevet: **07.02.1996**
(21) Numéro de dépôt: 92401315.4
(22) Date de dépôt: 14.05.1992
(51) Int. Cl.: G08G 5/00, G01C 21/20

(54) **Procédé et dispositif pour la révision du plan de vol latéral d'un aérodyne**
Verfahren und Vorrichtung für die Revision von dem Flugplan eines Flugzeuges
Method and device for the revision of the flight plan of an aeroplane

(30) Priorité: 27.05.1991 FR 9106621
(43) Date de publication de la demande: 02.12.1992
(73) Titulaire: SEXTANT AVIONIQUE, F-92366 Meudon la Forêt Cédex (FR)
(72) Inventeur: Vaquier, Mariannick, F-91470 Limours (FR); De Beco, Hugues, F-31000 Toulouse (FR)
(74) Mandataire: de Saint-Palais, Arnaud Marie

(56) Documents cités:
- EP-A- 0 293 291
- US-A- 3 482 241
- FIRST ANNUAL PHOENIX CONFERENCE ON COMPUTERS AND COMMUNICATIONS; 9-12 May 1982, IEEE, US, pp. 307-312; L.J. BOWE: 'FLIGHT-MANAGEMENT SYSTEM CONTROL DISPLAY TECHNOLOGY IN NEW-GENERATION TRANSPORT AIRCRAFT'

## Description

La présente invention concerne un procédé et un dispositif pour la révision d'un plan de vol d'un aérodyne.

D'une façon générale, on sait que dans de nombreux aérodynes, les plans de vol sont générés par un système de gestion de vol qui dialogue avec le pilote au moyen de deux interfaces, à savoir :
- un écran de visualisation ND ("Navigation Display") sur lequel est représenté le tracé de la route de l'avion élaboré dans un plan horizontal à partir de points singuliers "Way points" que le pilote a sélectionnés lors de la préparation de son vol, et
- une console clavier écran appelée MCDU ("Multi Control Display Unit") permettant un dialogue entre le système de gestion du vol et le pilote, cette console permettant notamment à ce dernier de saisir les points singuliers définissant le plan de vol et ensuite, de modifier éventuellement ce plan de vol.

Une telle modification s'effectue généralement en plusieurs étapes (au moins trois) se traduisant chacune par une ou plusieurs actions du pilote sur le clavier de la MCDU :
- Une première étape, qui a pour but de sélectionner le point du plan de vol à partir duquel on veut faire une modification (sélection du "WP FROM") ; cette première étape implique un appui sur une touche d'appel de page "FPLN" permettant la visualisation sur l'écran MCDU des points singuliers, puis d'effectuer la sélection d'un de ces points.
- Une seconde étape qui consiste à choisir le type de modification à apporter au plan de vol ; en fonction du type de modification, le pilote doit :
   . soit effectuer un appui sur une touche de fonction du clavier,
   . soit faire appel à une page de révision.
- Une troisième étape qui a pour but de sélectionner le point où se termine la modification "WPT TO" : cette étape implique donc la saisie d'un code d'identification du point (entrée de caractères alphanumériques sur le clavier) puis la validation du point sélectionné. Cette validation provoque en général la création d'un plan de vol temporaire.
- Une quatrième étape de confirmation ou d'annulation de la révision du plan de vol ; cette étape implique une action sur une touche de fonction - confirmation ou annulation - du clavier. Cette action provoque un retour à la page plan de vol sur l'écran de la console et une visualisation du plan de vol modifié (ou de l'ancien plan de vol, dans le cas d'une annulation) sur l'écran de visualisation ND.

Ce procédé présente tout d'abord l'inconvénient de devoir modifier une représentation cartographique en rentrant des caractères sur un clavier alphanumérique.

Par ailleurs, il implique la surveillance, par le pilote, de deux écrans de visualisation, à savoir celui de l'afficheur ND du système de gestion de vol qui est habituellement de type tête haute et l'écran de la console MCDU qui est de type tête basse.

Le document US-A-3 482 241 divulgue un écran muni d'un dispositif destiné à introduire des données dans un système informatique.

En outre, l'enchaînement des actions du pilote entre les touches du clavier et les pages affichées à l'écran n'est pas du tout évident.

L'invention telle qu'elle est définie dans les revendications a donc plus particulièrement pour but de supprimer ces inconvénients.

Elle propose, à cet effet, un procédé de révision utilisant le support de représentation cartographique associé à un dispositif de désignation et de validation.

Pour parvenir à ce résultat, l'invention réalise un couplage entre ces deux équipements qui permet d'obtenir sur l'écran de visualisation, en plus de la représentation géographique du plan de vol sélecté par le pilote :
- une zone sensible associée à chaque point de l'écran de visualisation ND,
- des plages de fonction dynamiques servant à composer des menus, la fonction attribuée à chacune de ces plages pouvant varier d'un menu à l'autre et étant indiquée sur l'écran de visualisation ND en correspondance avec cette plage,
- une zone de message associée à chacun des menus, et
- un index lumineux dont les déplacements sur tous les points de l'écran de visualisation ND sont commandés par une action du pilote sur le dispositif de désignation, de manière à pouvoir être amené sur une plage ou une zone sensible, l'activation de la fonction correspondante à cette plage ou la prise en compte des points de ladite zone étant obtenue par une action du pilote sur l'organe de validation du dispositif de désignation.

Le procédé selon l'invention comprend alors les phases suivantes :
- une première phase de choix d'un type déterminé de révision parmi les différents types de révision proposés par un menu principal, ce choix étant effectué en amenant l'index sur la plage correspondante, et en effectuant une validation, cette action provoquant l'effacement du menu principal et son remplacement par un menu secondaire, spécifique du type de révision choisi,
- une seconde phase de sélection, sur l'écran ND, des points nécessaires, avec la création d'un plan de vol temporaire, cette seconde phase comportant, en fonction du type de révision choisi, le choix d'un point singulier à partir duquel on veut faire la révision et le choix du point où se termine la révision, ces choix étant effectués en amenant, grâce à l'organe de désignation, l'index sur la zone sensible associée au point souhaité et en effectuant ensuite une validation, le système affectant alors au point singulier un motif d'identification, et
- une troisième phase comprenant la confirmation ou l'annulation de la révision, cette action étant exécutée en amenant l'index sur une plage de confirmation ou une plage d'annulation du menu et en agissant ensuite sur les moyens de validation, le système affichant alors le nouveau plan de vol (cas d'une confirmation) ou l'ancien plan de vol (cas d'une annulation).

Avantageusement, ce procédé pourra en outre comprendre, au cours de ces différentes phases, l'affichage à l'écran ND de messages indiquant les actions que l'opérateur a à effectuer.

De même, l'organe de désignation et de validation pourra consister en une tablette tactile.

Dans ce cas, les avantages du procédé précédemment décrit apparaissent clairement :
. Le pilote travaille toujours sur le même support, à savoir l'écran de visualisation ND, ce support étant un support graphique et constituant le support de visualisation final ;
. Ce support étant de type tête haute, les actions de type tête basse (ou en alternance tête basse - tête haute) sont supprimées ;
. Les actions du pilote à partir de la tablette sont simples, rapides, avec des enchaînements guidés par des messages.

Bien entendu, l'invention concerne un dispositif pour la mise en oeuvre du procédé précédemment décrit.

Un mode d'exécution de ce dispositif sera décrit ci-après, à titre d'exemple non limitatif, avec référence aux dessins annexés dans lesquels :
La figure 1 est une représentation schématique illustrant l'organisation matérielle du dispositif selon l'invention ;
Les figures 2 à 8 sont des vues schématiques d'un plan de vol visualisé sur l'afficheur ND au cours des différentes étapes d'une révision de type insertion d'un nouveau point suivie d'une révision de type "CLR DISC" ;
Les figures 9 à 12 sont des organigrammes définissant l'enchaînement des actions dans les différents types de révision proposés au menu principal de l'afficheur ND représenté figure 1.

Dans l'exemple représenté sur la figure 1, le dispositif selon l'invention fait intervenir un processeur 1, par exemple le calculateur d'un aérodyne, qui assure la gestion du vol et qui calcule les informations à visualiser sur l'écran ND, c'est-à-dire le tracé de la route de l'avion dans le plan horizontal, à partir de points singuliers que le pilote a sélectionnés lors de la préparation de son vol.

Le dialogue entre le pilote et le calculateur en vue d'effectuer une révision du plan de vol est ici assuré au moyen d'une tablette tactile comportant une surface tactile 3 montée sur une structure support fixe 4 par l'intermédiaire de moyens élastiques 5.

Cette tablette tactile 3, qui consiste par exemple en celle qui se trouve décrite dans le brevet FR 87 07322, déposé au nom de la Société Française d'Equipements pour la Navigation Aérienne (SFENA), est conçue de manière à pouvoir déplacer un curseur 6 sur l'écran 2 de l'afficheur ND et à valider une zone de cet écran indiquée par le curseur 6 en exerçant une pression sur la tablette 3 de manière à l'enfoncer dans la structure support 4. La détection de la position enfoncée de la tablette 3 (position de validation) peut par exemple être assurée par un micro-interrupteur, comme représenté schématiquement sur la figure 1.

Dans cet exemple, le plan de vol comprend un trajet passant par les points singuliers A à F situés chacun au centre de zones sensibles indiquées par des petits cercles.

Dans le bas de l'écran, sont disposées pour exemple quatre plages rectangulaires 7 à 10 servant à l'affichage du menu principal et des menus secondaires.

Ces quatre plages 7 à 10 indiquent ici les quatre modes de révision proposés par le menu principal, à savoir :
- le mode "NEW WPT" (insertion d'un nouveau point dans le plan de vol),
- le mode "DIR TO" qui permet de définir un point vers lequel l'aérodyne doit se diriger à partir de sa position actuelle,
- le mode "CLEAR" qui permet d'effacer un point singulier,
- le mode "CLR DISC" qui permet de supprimer une discontinuité.

Le message "MENU PRINCIPAL" est en outre affiché au-dessus de la plage 7.

A partir du menu principal visualisé sur la figure 1 et indiqué par la référence 11 sur les organigrammes des figures 9 à 12, la sélection d'un menu secondaire s'effectue en amenant le curseur 6 sur la plage correspondante par déplacement du doigt de l'opérateur sur la surface tactile 3 et en appuyant sur cette surface 3 pour valider cette sélection.

La sélection de la plage menu "NEW WPT" (plage 7, figure 1 et bloc 12, figure 9) provoque l'effacement des quatre plages 7 à 10 du menu principal et le réaffichage de la plage 7 avec l'indication "QUIT" (bloc 13), qui permet le retour au menu principal (figure 2). Parallèlement, sont visualisés à l'écran un message "MODE NEW WPT" et les consignes à suivre par l'opérateur, à savoir "SEL FROM WPT" : sélection d'un point singulier de départ (bloc 14, figure 9).

L'opérateur agit alors sur la tablette 3 de manière à amener le curseur dans une position où il désigne et valide le point singulier choisi, ici le point E qui est alors entouré par un deuxième cercle d'identification (figure 3).

Cette validation a pour effet d'effacer le menu secondaire précédemment affiché (mode de sélection du point de départ de la révision) et de le remplacer par un nouveau menu correspondant à la sélection du nouveau point singulier que l'on veut rajouter, ce nouveau menu comprenant les plages suivantes visibles sur la figure 3 :
- "CANCEL" (plage 10, bloc 15) qui permet l'annulation de la dernière sélection effectuée et le retour au menu de sélection du point de départ,
- "QUIT" (plage 7, bloc 16) qui permet le retour au menu principal, et
- des messages "MODE NEW WPT" et la consigne à suivre par l'opérateur, à savoir "SEL NWPT" (bloc 17) qui invite l'opérateur à indiquer avec le curseur 6 la position du nouveau point correspondant à la fin de la modification.

Une fois ce nouveau point G indiqué et validé par un appui sur la tablette 3, le système entre en mode confirmation en changeant à nouveau le menu et en indiquant en traits interrompus le nouveau trajet entre le point singulier de départ E et le nouveau point sélectionné G (figure 4). Le nouveau menu comprend alors les plages suivantes :
- "QUIT" (plage 7, bloc 18) qui permet le retour au menu principal,
- "CONFIRM" (plage 8, bloc 19) qui permet de confirmer le nouveau plan de vol, et
- "CANCEL" (plage 10, bloc 20) qui permet de supprimer le dernier point sélecté et de revenir en mode de sélection d'un nouveau point.

Les messages "MODE NWPT" et "CONFIRM" sont alors affichés au-dessus de la plage 7.

La confirmation du nouveau plan de vol provoque sa prise en compte par le système, son affichage à l'écran et le retour au menu principal (figure 5).

Dans cet exemple, le nouveau point G ne constitue pas la fin du plan de vol et, en conséquence, le nouveau plan de vol présente une discontinuité.

Pour pouvoir indiquer la façon dont s'effectue le raccordement du nouveau point au plan de vol initial, le pilote doit sélectionner le menu "CLR DISC" (bloc 21) (suppression de la discontinuité).

La validation de cette sélection provoque l'effacement du menu principal et son remplacement par un nouveau menu comprenant les indications suivantes visibles figure 6 :
- "QUIT" (plage 7, bloc 22) qui permet le retour au menu principal, et
- les messages "MODE CLEAR DISC" et la consigne à suivre par l'opérateur, à savoir "SEL FROM WPT" (Sélection d'un point fin de discontinuité - bloc 23 - figure 10) qui invite l'opérateur à indiquer avec le curseur la position de ce nouveau point.

Une fois ce nouveau point validé (ici le point F), le système entre en mode confirmation en changeant à nouveau le menu et en indiquant en traits interrompus le nouveau trajet compris entre le nouveau point et le point fin de discontinuité (figure 7). Le nouveau menu comprend alors les plages suivantes :
- "QUIT" (plage 7, bloc 26) qui permet le retour au menu principal,
- "CONFIRM" (plage 8, bloc 25) qui permet de confirmer le nouveau plan de vol, et
- "CANCEL" (plage 10, bloc 24) qui permet de supprimer le dernier point sélecté et de revenir à la phase de sélection d'un point fin de discontinuité.

Les messages "MODE CLR DISK" et "CONFIRM" sont -alors affichés au-dessus de la plage 7.

La confirmation du nouveau plan de vol provoque sa prise en compte par le système, son affichage en traits pleins, et le retour au menu principal (figure 8).

L'organigramme de la fonction "DIR TO" (figure 11) du menu principal est pratiquement identique à celui de la fonction "CLR DISC". La différence qui existe entre ces deux organigrammes consiste en ce que le point que le pilote doit déterminer n'est pas un point marquant la fin d'une discontinuité mais un point vers lequel l'aérodyne doit se diriger à partir de sa position actuelle.

Ainsi, la sélection du mode de révision "DIR TO" provoque l'effacement du menu principal et son remplacement par un nouveau menu comprenant, indiqués sur une plage correspondante, un mode "QUIT" qui permet le retour au menu principal et un message qui invite l'opérateur à indiquer, avec le curseur, le nouveau point vers lequel l'aérodyne doit se diriger, la validation de ce point provoque un changement de menu et la visualisation d'un plan de vol temporaire, du nouveau trajet allant à ce point, ce nouveau menu comprenant, indiqués sur des plages correspondantes, un mode "QUIT" qui permet le retour au menu principal, un mode "CONFIRM" qui permet de confirmer le nouveau plan de vol et un mode "CANCEL" qui permet de supprimer le dernier point sélecté et de revenir en mode de sélection d'un nouveau point singulier. La confirmation du nouveau plan de vol provoque sa prise en compte par le système, son affichage et le retour au menu principal.

Bien entendu, cette fonction "DIR TO" peut engendrer une discontinuité et, dans ce cas, le menu "CLR DISC" devra être également exécuté.

La fonction "CLEAR" (effacement d'un point singulier) (figure 12) comprend un mode de sélection d'un point du plan de vol, avec affichage dans la zone 7 de la mention "QUIT" (bloc 27) permettant le retour au menu principal, et du message "Sélection d'un point" (bloc 28) qui invite le pilote à indiquer avec le curseur, le point singulier qu'il veut supprimer.

La validation de ce point singulier provoque le passage en mode confirmation, avec affichage dans les zones 7, 8 et 10 des indications "QUIT", "CONFIRM", "CANCEL" (blocs 29, 30, 31). Ce mode de confirmation est similaire à ceux précédemment décrits.

## Revendications

1. Procédé pour la révision du plan de vol d'un aérodyne utilisant un dispositif de désignation et de validation (3) couplé au système de gestion de vol de cet aérodyne de manière à obtenir sur l'écran (ND) de ce système de gestion, en plus de la représentation géographique du plan de vol initialement sélecté par le pilote :
- une zone sensible associée à chaque point de l'écran (ND),
- des plages de fonction dynamiques servant à composer des menus, la fonction attribuée à chacune de ces plages pouvant varier d'un menu à l'autre et étant indiquée sur l'afficheur en correspondance avec cette plage, et
- un index lumineux dont les déplacements sur l'écran (ND) sont commandés par une action du pilote sur le dispositif de désignation, de manière à pouvoir amener l'index sur une plage ou une zone sensible, l'activation de la fonction correspondant à cette plage ou la sélection d'un point de ladite zone étant obtenue par une action du pilote sur l'organe de validation,
caractérisé en ce qu'il comprend les phases suivantes :
- une première phase de choix d'un type déterminé de révision parmi les différents types de révision proposés par un menu principal, ce choix étant effectué en amenant l'index (6) sur la plage (7 à 10) correspondante, et en effectuant une validation, cette action provoquant l'effacement du menu principal et son remplacement par un menu secondaire, spécifique du type de révision choisi,
- une seconde phase de sélection, sur l'écran ND, des points nécessaires, avec la création d'un plan de vol temporaire, cette seconde phase comportant, en fonction du type de révision choisi, le choix d'un point singulier à partir duquel on peut effectuer la révision et le choix du point où se termine la révision, ces choix étant effectués en amenant, grâce au dispositif de désignation (3), l'index (6) sur la zone sensible associée au point souhaité et en effectuant ensuite une validation, le système affectant alors au point singulier un motif d'identification, et
- une troisième phase comprenant la confirmation ou l'annulation de la révision, cette action étant exécutée en amenant l'index (6) sur une plage de confirmation ou une plage d'annulation du menu et en agissant ensuite sur l'organe de validation, le système affichant alors le nouveau plan de vol (cas d'une confirmation) ou l'ancien plan de vol (cas d'une annulation).

2. Procédé selon la revendication 1,
caractérisé en ce que le dispositif de désignation et de validation comprend une surface tactile (3) équipée d'un organe de validation.

3. Procédé selon l'une des revendications 1 et 2,
caractérisé en ce qu'il comprend, au cours des susdites phases, l'affichage à l'écran (ND) de messages indiquant le type de révision choisi et l'action à effectuer par l'opérateur.

4. Procédé selon l'une des revendications précédentes,
caractérisé en ce que les fonctions proposées par le menu principal comprennent les modes de révision suivants :
- le mode "NEW WPT" (insertion d'un nouveau point dans le plan de vol),
- le mode "DIR TO" qui permet d'indiquer un point de l'écran vers lequel l'aérodyne doit se diriger à partir de sa position actuelle,
- le mode "CLEAR" qui permet d'effacer un point singulier,
- le mode "CLR DISC" qui permet de supprimer une discontinuité entre deux points singuliers.

5. Procédé selon l'une des revendications précédentes,
caractérisé en ce que la sélection du mode de révision "NEW WPT" provoque l'effacement des plages du menu principal et le réaffichage de l'une de ces plages avec l'indication "QUIT", l'activation de cette plage permettant le retour au menu principal ainsi que l'affichage d'un message indiquant le mode dans lequel on se trouve et invitant l'opérateur à sélectionner un point singulier marquant le départ de la révision, en ce que la validation du point singulier de départ sélectionné a pour effet d'effacer le menu secondaire précédemment affiché et de le remplacer par un nouveau menu correspondant à la sélection du nouveau point singulier que l'on veut rajouter et qui comprend, indiqués sur des plages correspondantes, un mode "CANCEL" permettant l'annulation de la dernière sélection effectuée et le retour au menu de sélection du point de départ, un mode "QUIT" qui permet le retour au menu principal, et un message invitant l'opérateur à indiquer, avec le curseur, la position du nouveau point singulier, en ce que la validation de ce nouveau point provoque un nouveau changement de menu ainsi que l'indication provisoire du nouveau trajet entre le point singulier de départ et le nouveau point sélectionné, le nouveau menu comprenant, indiqués sur les plages correspondantes, un mode "QUIT" qui permet le retour au menu principal, un mode "CONFIRM" qui permet de confirmer le nouveau plan de vol et un mode "CANCEL" qui permet de supprimer le dernier point sélecté et de revenir en mode de sélection d'un nouveau point, et en ce que la confirmation du nouveau plan de vol provoque sa prise en compte par le système, son affichage sur l'afficheur et le retour au menu principal.

6. Procédé selon l'une des revendications précédentes,
caractérisé en ce que la sélection du mode de révision "CLEAR DISC" provoque l'effacement du menu principal et son remplacement par un nouveau menu comprenant, indiqués sur une plage correspondante, un mode "QUIT" qui permet le retour au menu principal et un message qui invite l'opérateur à indiquer avec le curseur un point de fin de discontinuité, en ce que la validation de ce point provoque un changement de menu et l'indication de façon temporaire du trajet supprimant la discontinuité, le nouveau menu comprenant, indiqués sur des plages correspondantes, un mode "QUIT" qui permet le retour au menu principal, un mode "CONFIRM" qui permet de confirmer le nouveau plan de vol et le mode "CANCEL" qui permet de supprimer le dernier point sélecté et de revenir au mode de sélection d'un point fin de discontinuité, et en ce que la confirmation du nouveau plan de vol provoque sa prise en compte par le système, son affichage, et le retour au menu principal.

7. Procédé selon l'une des revendications précédentes,
caractérisé en ce que la sélection du mode de révision "DIR TO" provoque l'effacement du menu principal et son remplacement par un nouveau menu comprenant, indiqués sur une plage correspondante, un mode "QUIT" qui permet le retour au menu principal et un message qui invite l'opérateur à sélecter, avec le curseur, le nouveau point singulier vers lequel l'aérodyne doit se diriger, en ce que la validation de ce point provoque un changement de menu et l'indication, de façon temporaire, du nouveau trajet allant à ce point, ce nouveau menu comprenant, indiqués sur des plages correspondantes, un mode "QUIT" qui permet le retour au menu principal, un mode "CONFIRM" qui permet de confirmer le nouveau plan de vol et un mode "CANCEL" qui permet de supprimer le dernier point sélecté et de revenir en mode de sélection d'un nouveau point singulier, et en ce que la confirmation du nouveau plan de vol provoque sa prise en compte par le système, son affichage et le retour au menu principal.

8. Procédé selon l'une des revendications précédentes,
caractérisé en ce que la sélection du mode de révision "CLEAR" affichée au menu principal, fait apparaître un menu comprenant, indiqués sur une plage correspondante, un mode "QUIT" permettant le retour au menu principal et un message invitant l'opérateur à sélecter avec le curseur le point singulier qu'il veut supprimer, en ce que la validation de ce point singulier provoque le passage en mode confirmation du nouveau plan de vol, et en ce que la confirmation de ce nouveau plan de vol provoque sa prise en compte par le système, son affichage et le retour au menu principal.

9. Dispositif pour la mise en oeuvre du procédé selon l'une des revendications précédentes,
caractérisé en ce qu'il comprend un dispositif de désignation muni d'un organe de validation, ce dispositif de désignation étant couplé au processeur du système de gestion de vol de l'aérodyne de manière à obtenir sur l'écran (ND) de ce système, en plus de la représentation géographique du plan de vol initialement sélecté par le pilote :
- une zone sensible associée à chaque point de l'écran (ND),
- des plages de fonction dynamiques servant à composer des menus, la fonction attribuée à chacune de ces plages pouvant varier d'un menu à l'autre et étant indiquée sur l'afficheur en correspondance avec cette plage, et
- un index lumineux dont les déplacements sur l'écran (ND) sont commandés par une action du pilote sur le dispositif de désignation, de manière à pouvoir amener l'index sur une plage ou une zone sensible, l'activation de la fonction correspondante à cette plage ou la sélection d'un point de ladite zone étant obtenue par une action du pilote sur l'organe de validation.

10. Dispositif selon la revendication 9, caractérisé en ce que le dispositif de désignation est une tablette tactile (3).

11. Dispositif selon la revendication 10, caractérisé en ce que la tablette tactile comprend une surface tactile (3) montée sur une structure support fixe (4) par l'intermédiaire de moyens élastique (5) et un microinterrupteur de validation disposé de manière à détecter la position enfoncée de la surface tactile (3).

## Patentansprüche

1. Verfahren zur Revision des Flugplans eines Luftfahrzeugs, das eine Bestimmungs- und Validierungsvorrichtung (3) verwendet, die derart an das Flugsteuerungssystem dieses Luftfahrzeugs gekoppelt ist, daß auf dem Bildschirm (ND) dieses Steuerungssystems außer der geographischen Darstellung des ursprünglich vom Piloten ausgewählten Flugplans erhalten wird:
- eine jedem Punkt des Bildschirms (ND) zugeordnete empfindliche Zone,
- dynamische Funktionsbereiche, die dazu dienen, Menüs zusammenzustellen, wobei die jedem dieser Bereiche zugeordnete Funktion von einem Menü zum anderen variieren kann und auf dem Anzeigeorgan entsprechend diesem Bereich angezeigt wird,
- und ein Leuchtzeiger, dessen Bewegungen auf dem Bildschirm (ND) durch eine Betätigung der Bestimmungsvorrichtung durch den Piloten gesteuert werden, um den Zeiger auf einen empfindlichen Bereich oder Zone zu bringen, wobei die Aktivierung der diesem Bereich entsprechenden Funktion oder die Auswahl eines Punkts dieser Zone durch eine Einwirkung des Piloten auf das Validierungsorgan erhalten werden,
dadurch gekennzeichnet, daß es die folgenden Phasen aufweist:
- eine erste Phase der Auswahl einer bestimmten Art von Revision unter den verschiedenen Arten von Revisionen, die von einem Hauptmenü vorgeschlagen werden, wobei diese Wahl erfolgt, indem man den Zeiger (6) auf den entsprechenden Bereich (7 bis 10) bringt und indem man eine Validierung durchführt, wobei dieser Aktion das Löschen des Hauptmenüs und seinen Ersatz durch ein Sekundärmenü bewirkt, das für die Art der gewählten Revision spezifisch ist,
- eine zweite Phase der Auswahl der notwendigen Punkte auf dem Bildschirm ND, mit der Erzeugung eines temporären Flugplans, wobei diese zweite Phase in Abhängigkeit von der gewählten Art der Revision die Wahl eines einzelnen Punkts, von dem aus man die Revision durchführen kann, und die Wahl des Punkts enthält, an dem die Revision endet, wobei diese Wahlvorgänge durchgeführt werden, indem man mit Hilfe der Bestimmungsvorichtung (3) den Zeiger (6) auf die dem gewünschten Punkt zugeordnete empfindliche Zone bringt und indem man dann eine Validierung durchführt, wobei das System dann diesem einzelnen Punkt ein Identifizierungsmotiv zuordnet, und
- eine dritte Phase, die die Bestätigung oder die Annulierung der Revision enthält, wobei diese Aktion durchgeführt wird, indem der Zeiger (6) auf einen Bestätigungsbereich oder einen Annulierungsbereich des Menüs gebracht wird und indem man dann auf das Validierungsorgan einwirkt, wobei das System dann den neuen Flugplan (Fall einer Bestätigung) oder den alten Flugplan (Fall einer Annulierung) anzeigt.

2. Verfahren nach Anspruch 1, dadurch gekennzeichnet, daß die Bestimmungs- und Validierungsvorrichtung eine Tastfläche (3) aufweist, die mit einem Validierungsorgan ausgestattet ist.

3. Verfahren nach einem der Ansprüche 1 und 2, dadurch gekennzeichnet, daß es während dieser Phasen die Anzeige von Nachrichten auf dem Bildschirm (ND) enthält, die die Art der gewählten Revision und die vom Operator durchzuführende Aktion anzeigen.

4. Verfahren nach einem der vorhergehenden Ansprüche, dadurch gekennzeichnet, daß die vom Hauptmenü vorgeschlagenen Funktionen die folgenden Revisionsmodi enthalten:
- den Modus "NEW WPT" (Einfügung eines neuen Punkts in den Flugplan),
- den Modus "DIR TO", der es erlaubt, einen Punkt des Bildschirms anzugeben, den das Luftfahrzeug ausgehend von seiner derzeitigen Position ansteuern soll,
- den Modus "CLEAR", der es ermöglicht, einen einzelnen Punkt zu löschen,
- den Modus "CLR DISC", der es erlaubt, eine Unterbrechung zwischen zwei einzelnen Punkten zu unterdrücken.

5. Verfahren nach einem der vorhergehenden Ansprüche, dadurch gekennzeichnet, daß die Auswahl des Revisionsmodus "NEW WPT" das Löschen der Bereiche des Hauptmenüs und die erneute Anzeige eines dieser Bereiche mit der Anzeige "QUIT" bewirkt, wobei die Aktivierung dieses Bereichs die Rückkehr zum Hauptmenü sowie die Anzeige einer Nachricht erlaubt, die den Modus angibt, in dem man sich befindet, und die den Operator auffordert, einen einzelnen Punkt auszuwählen, der den Anfang der Revision markiert, daß die Validierung des einzelnen gewählten Ausgangspunkts zur Wirkung hat, das vorher angezeigte Sekundärmenü zu löschen und es durch ein neues Menü zu ersetzen, das der Wahl des neuen einzelnen Punkts entspricht, den man hinzufügen will, und das in entsprechenden Bereichen einen Modus "CANCEL", der die Annulierung der letzten durchgeführten Wahl und die Rückkehr zum Auswahlmenü des Anfangspunkts erlaubt, einen Modus "QUIT", der die Rückkehr zum Hauptmenü erlaubt, und eine Nachricht enthält, die den Operator auffordert, mit dem Cursor die Position des neuen einzelnen Punkts anzugeben, daß die Validierung dieses neuen Punkts eine neue Menüänderung sowie die provisorische Angabe der neuen Strecke zwischen dem einzelnen Anfangspunkt und dem neuen gewählten Punkt bewirkt, wobei das neue Menü in den entsprechenden Bereichen einen Modus "QUIT", der die Rückkehr zum Hauptmenü erlaubt, einen Modus "CONFIRM", der die Bestätigung des neuen Flugplans erlaubt, und einen Modus "CANCEL" enthält, der es erlaubt, den letzten ausgewählten Punkt zu löschen und zum Modus der Auswahl eines neuen Punkts zurückzukehren, und daß die Bestätigung des neuen Flugplans seine Berücksichtigung durch das System, seine Anzeige auf dem Anzeigeorgan und die Rückkehr zum Hauptmenü bewirkt.

6. Verfahren nach einem der vorhergehenden Ansprüche, dadurch gekennzeichnet, daß die Auswahl des Revisionsmodus "CLEAR DISC" das Löschen des Hauptmenüs und seinen Ersatz durch ein neues Menü bewirkt, das in einem entsprechenden Bereich einen Modus "QUIT", der die Rückkehr zum Hauptmenü erlaubt, und eine Nachricht enthält, die den Operator auffordert, mit dem Cursor einen Unterbrechungsende-Punkt anzugeben, daß die Validierung dieses Punkts eine Menüänderung und die temporäre Anzeige der die Unterbrechung unterdrükkenden Strecke bewirkt, wobei das neue Menü in entsprechenden Bereichen einen Modus "QUIT", der die Rückkehr zum Hauptmenü erlaubt, einen Modus "CONFIRM", der die Bestätigung des neuen Flugplans erlaubt, und den Modus "CANCEL" enthält, der es erlaubt, den letzten ausgewählten Punkt zu löschen und zum Modus der Auswahl eines Unterbrechungsende-Punkts zurückzukehren, und daß die Bestätigung des neuen Flugplans seine Berücksichtigung durch das System, seine Anzeige und die Rückkehr zum Hauptmenü bewirkt.

7. Verfahren nach einem der vorhergehenden Ansprüche, dadurch gekennzeichnet, daß die Auswahl des Revisionsmodus "DIR TO" das Löschen des Hauptmenüs und seinen Ersatz durch ein neues Menü bewirkt, das in einem entsprechenden Bereich einen Modus "QUIT", der die Rückkehr zum Hauptmenü erlaubt, und eine Nachricht enthält, die den Operator auffordert, mit dem Cursor den neuen einzelnen Punkt zu wählen, zu dem das Luftfahrzeug sich bewegen soll, daß die Validierung dieses Punkts eine Menüänderung und die temporäre Anzeige der neuen zu diesem Punkt hin verlaufenden Strecke bewirkt, wobei dieses neue Menü in entsprechenden Bereichen einen Modus "QUIT", der die Rückkehr zum Hauptmenü erlaubt, einen Modus "CONFIRM", der die Bestätigung des neuen Flugplans erlaubt, und einen Modus "CANCEL" enthält, der es erlaubt, den letzten ausgewählten Punkt zu löschen und zum Modus der Auswahl eines neuen einzelnen Punkts zurückzukehren, und daß die Bestätigung des neuen Flugplans seine Berücksichtigung durch das System, seine Anzeige und die Rückkehr zum Hauptmenü bewirkt.

8. Verfahren nach einem der vorhergehenden Ansprüche, dadurch gekennzeichnet, daß die Wahl des im Hauptmenü angezeigten Revisionsmodus "CLEAR" ein Menü auftreten läßt, das in einem entsprechenden Bereich einen Modus "QUIT", der die Rückkehr zum Hauptmenü erlaubt, und eine Nachricht enthält, die den Operator auffordert, mit dem Cursor den einzelnen Punkt auszuwählen, den er löschen will, daß die Validierung dieses einzelnen Punkts den Übergang in den Modus Bestätigung des neuen Flugplans bewirkt, und daß die Bestätigung dieses neuen Flugplans seine Berücksichtigung durch das System, seine Anzeige und die Rückkehr zum Hauptmenü bewirkt.

9. Vorrichtung zur Durchführung des Verfahrens nach einem der vorhergehenden Ansprüche, dadurch gekennzeichnet, daß sie eine mit einem Validierungsorgan versehene Bestimmungsvorrichtung aufweist, wobei diese Bestimmungsvorrichtung mit dem Prozessor des Flugsteuerungssystems des Luftfahrzeugs derart gekoppelt ist, daß auf dem Bildschirm (ND) dieses Systems außer der geographischen Darstellung des ursprünglich vom Piloten ausgewählten Flugplans erhalten werden:
- eine jedem Punkt des Bildschirms (ND) zugeordnete empfindliche Zone,
- dynamische Funktionsbereiche, die dazu dienen, Menüs zusammenzustellen, wobei die jedem dieser Bereiche zugeordnete Funktion von einem Menü zum anderen variieren kann und auf dem Anzeigeorgan entsprechend diesem Bereich angezeigt wird,
- und ein Leuchtzeiger, dessen Bewegungen auf dem Bildschirm (ND) durch eine Einwirkung des Piloten auf die Bestimmungsvorrichtung gesteuert werden, um den Zeiger auf einen empfindlichen Bereich oder Zone zu bringen, wobei die Aktivierung der diesem Bereich entsprechenden Funktion oder die Auswahl eines Punkts dieser Zone durch eine Einwirkung des Piloten auf das Validierungsorgan erhalten werden.

10. Vorrichtung nach Anspruch 9, dadurch gekennzeichnet, daß die Bestimmungsvorrichtung eine Tastplatte (3) ist.

11. Vorrichtung nach Anspruch 10, dadurch gekennzeichnet, daß die Tastplatte eine Tastfläche (3), die auf eine ortsfeste Trägerstruktur (4) mittels elastischer Mittel (5) montiert ist, und einen Validierungs-Mikroschalter aufweist, der so angeordnet ist, daß er die eingedrückte Position der Tastfläche (3) erfaßt.

## Claims

1. Method for revising the flight plan of an aircraft using a designator and validator device (3) coupled to the flight management system of the aircraft so as to obtain on the navigation display screen (ND) of the flight management system, in addition to the geographical representation of the flight plan initially selected by the pilot :
- a sensitive area associated with each point on the navigation display screen (ND),
- dynamically assigned function areas used to construct menus, the function assigned to each area being variable from one menu to another and shown on the screen in corresponding relationship to that area, and
- a luminous cursor moved on the navigation display screen (ND) by action of the pilot on the designator device whereby the cursor can be moved to a function area or a touch-sensitive area, the function represented by said function area being activated or a point of said touch-sensitive area being selected by action of the pilot on the validator unit,
characterized in that it comprises the following phases :
- a first phase of selecting a particuler revision mode from various revision modes offered by a main menu by moving said cursor (6) to the corresponding function area (7 to 10) and validating, this action clearing the main menu and replacing it with a secondary menu specific to the selected revision mode,
- a second phase of selecting the required way points on the navigation display screen (ND) to create a temporary flight plan, said second phase comprising (depending on the revision mode selected) the choice of a way point from which the revision is to be made and the choice of a way point at which the revision is to terminate, said choices being made by using said designator device (3) to move said cursor (6) to the sensitive area associated with the point in question and then validating, whereupon the system assigns the way point an identifying pattern, and
- a third phase for confirming or cancelling the revision by moving said cursor (6) onto a confirm function area or a menu cancel function area and then operating said validator device, the system then displaying the next flight plan (confirm) or the old flight plan (cancel).

2. Method according to claim 1,
characterized in that said designator and validator device comprises a touch-sensitive surface (3) provided with validator means.

3. Method according to one of claims 1 and 2,
characterized in that it comprises during said phases, display on said navigation display screen (ND) of messages indicating the revision mode selected and the action required of the operator.

4. Method according to one of the preceding claims,
characterized in that the functions proposed by said main menu comprise the following revision modes :
- "NEW WPT" to insert a new way point into the flight plan,
- "DIR TO" to indicate a way point on the screen to which the aircraft must fly from its current position,
- "CLEAR" to delete a way point,
- "CLR DISC" to eliminate a discontinuity between two way points.

5. Method according to one of the preceding claims,
characterized in that selecting the "NEW WPT" revision mode clears the main function areas and redisplays one of said function areas marked "QUIT", activating this function area causing return to the main menu and displaying a message indicating the current mode and inviting the operator to select a way point representing the start of the revision, validating the selected start way point clearing the secondary menu previously displayed and replacing it with a new menu for selecting the new way point to be added and which comprises function areas marked "CANCEL" to cancel the last selection made and return to the menu for selecting the start way point and "QUIT" to return to the main menu and a message inviting the operator to use the cursor to indicate the position of the new way point, validating the new way point again changing the menu and temporarily indicating a new path between the start way point and the new way point selected, the new menu comprising function areas marked "QUIT" to retun to the main menu, "CONFIRM" to confirm the new flight plan and "CANCEL" to eliminate the last way point selected and return to the mode for selecting a new way point, confirming the new flight plan causing the system to adopt it, display it and return to the main menu.

6. Method according to one of the preceding claims,
characterized in that selecting the "CLEAR DISC" revision mode clears the main menu and replaces it with a new menu comprising a function area marked "QUIT" to return to the main menu and a message inviting the operator to use the cursor to indicate an end of discontinuity waypoint, validating this way point changing the menu and temporarily indicating a path eliminating the discontinuity, the new menu comprising function areas marked "QUIT" to return to the main menu, "CONFIRM" to confirm the new flight plan and "CANCEL" to eliminate the last way point selected and return to the mode for selecting an end of discontinuity way point, confirming the new flight plan causing the system to adopt it, display it and return to the main menu.

7. Method according to one of the preceding claims,
characterized in that selecting the "DIR TO" revision mode clears the main menu and replaces it with a new menu comprising a function area marked "QUIT" to return to the main menu and a message inviting the operator to use the cursor to select the new way point to which the aircraft must fly, validating this way point changing the menu and temporarily indicating the new path to this way point, the new menu comprising function areas marked "QUIT" to return to the main menu, "CONFIRM" to confirm the new flight plan and "CANCEL" to eliminate the last way point selected and return to the mode for selecting a new way point, confirming the new flight plan causing the system to adopt it, display it and return to the main menu.

8. Method according to one of the preceding claims,,
characterized in that selecting the "CLEAR" revision mode of the main menu calls up a menu comprising a function area marked "QUIT" to return to the main menu and a message inviting the operator to move the cursor to select the way point to be eliminated, validating this way point selecting the mode for confirming the new flight plan, confirming the new flight plan causing the system to adopt it,display it and return to the main menu.

9. Device for implementing the method according to one of the preceding claims,
characterized in that it comprises a designator device provided with a validator unit and coupled to the flight management system of the aircraft so as to obtain on the navigation display screen (ND) of the flight management system, in addition to a geographical representation of the flight plan initially selected by the pilot :
- a sensitive area associated with each point on the navigation display screen (ND),
- dynamically assigned function areas used to construct menus, the function assigned to each area being variable from one menu to another and shown on the screen in corresponding relationship to that area, and
- a luminous cursor moved on the navigation display screen (ND) by action of the pilot on the designator device whereby the cursor can be moved to a function area or a touch-sensitive area, the function represented by said function area being activated or a point of said touch-sensitive area being selected by action of the pilot on the validator unit.

10. Device according to claim 9,
characterized in that said designator device is a touch-sensitive pad (3).

11. Device according to claim 10,
characterized in that said touch-sensitive pad comprises a touch-sensitive surface (3) mounted on a fixed support structure (4) through spring means (5) and a validator microswitch disposed in such a way as to sense the depressed position of said touch-sensitive surface (3).
